# EUROPÄISCHE PATENTANMELDUNG

(11) **EP 1 707 722 A1**
(43) Veröffentlichungstag der Anmeldung: **04.10.2006**
(21) Anmeldenummer: 06001503.9
(22) Anmeldetag: 25.01.2006
(51) Int. Cl.: E05C 17/28, E05F 3/22

(54) **Feststellvorrichtung für Türflügel mit einem Türschliesser**

(30) Priorität: 23.03.2005 DE 102005014061
(71) Anmelder: DORMA GMBH & CO. KG, 58256 Ennepetal (DE)
(72) Erfinder: Morawetz, Gerhard, 4840 Vöcklabruck (AT)

(57) **Zusammenfassung**

Die Erfindung betrifft eine Feststellvorrichtung (1) für Türflügel mit einem Türschließer, wobei ein Gleitstück (4) zusammen mit einem an einer Führungsschiene (2) festlegbaren Widerlager (3) die Feststellvorrichtung (1) bildet und das Widerlager (3) ein überschiebbares, selbsttätig nachgebend und rückstellendes Halteglied (6) aufweist. Die Erfindung kennzeichnet sich dadurch, dass das Halteglied (6) eine von einer Rückstellfeder (8) vertikal beaufschlagte Kugel (7) ist und am Gleitstück (4) ein Gleitstückadapter (9) angeordnet ist, welcher einer die Kugel (7) überlaufende Anlaufschräge (10) und eine mit der Kugel (7) verrastbare Ausnehmung (11) aufweist.

## Beschreibung

Die Erfindung betrifft eine Feststellvorrichtung für Türflügel mit einem Türschließer, dessen Schwenkarm über ein Gleitstück in eine im Querschnitt etwa C-förmige, nach unten offene Führungsschiene längs verschiebbar eingreift und das Gleitstück zusammen mit einem an der Führungsschiene festlegbaren Widerlager die Feststellvorrichtung des mit dem Schwenkarm verbundenen Türflügels bildet, wobei das Widerlager ein überschiebbares, selbsttätig nachgebend und rückstellendes Halteglied aufweist.

Bei einer gattungsgemäßen Vorrichtung nach DE 40 05 203 A1 weist zur Erzielung einer flachen Bauweise der Führungsschiene und des in der Führungsschiene verspannten Widerlagers das Widerlager ausschließlich in horizontaler Ebene elastisch rückstellbare Rastelemente auf, die von Anlaufschrägen des Gleitstücks bis zum Einrasten überfahren werden. Die Rastelemente selbst sind an einem in der Gleitschiene verspannten Flachstück abgestützt, welches in Nuten der Gleitschiene eingreift. In Folge der begrenzten Breite der Gleitschiene können die einzelnen Bauteile der Feststellvorrichtung nur schwach ausgebildet werden, was aufgrund des unvermeidbaren Verschleißes die Lebensdauer verringert. Ferner erfordert die vorbekannte Vorrichtung eine auf die Ausbildung der Feststellvorrichtung abgestimmte genutete Gleitschiene.

Ebenfalls ausschließlich in horizontaler Ebene schwenkbare Rastelemente beschreibt die US-PS 4506407, wobei die Rastelemente am freien Ende eines in Längsrichtung der Führungsschiene federbelastet verschiebbaren Stößels eines Widerlagers angeordnet sind und aus horizontal verschwenkbaren Halteklauen bestehen, mit denen ein an einem Gleitstück angeordneter Kopf eines Gleitstückadapters verrasten kann. Für die Anordnung und Ausbildung des Widerlagers und des Gleitstückadapters ist eine erhebliche Baulänge und eine Vielzahl von Bauteilen erforderlich.

Aufgabe der Erfindung ist es, eine Feststellvorrichtung der eingangs genannten Gattung dahingehend zu verbessern, dass sie in im Querschnitt C-förmig ausgebildeten Führungsschienen zur Anwendung gelangen kann, ohne das es hier einer zusätzlichen Anordnung von Nuten in der Führungsschiene bedarf. Ferner wird eine einfache Bauweise mit wenig Bauteilen angestrebt, wobei die Ausbildung des Gleitstückadapters insbesondere bezüglich seiner Länge beliebig ausgestaltet sein kann. Die Federanordnung soll so getroffen werden, dass im Bedarfsfall die auf den Gleitstückadapter wirkende Kraft und damit die Haltekraft der Feststellvorrichtung einstellbar ist.

Die Erfindung löst die gestellte Aufgabe mit der Lehre nach Anspruch 1.

Mit der erfindungsgemäßen Lösung wird durch die Verwendung einer bevorzugt aus Stahl bestehenden federbelasteten Kugel im Zusammenwirken mit dem Gleitstückadapter eine kostengünstige Feststellvorrichtung einfacher Bauart und hoher Betriebsdauer geschaffen, die einfach zu montieren und zu demontieren ist, weil alle Einzelteile der Feststellvorrichtung vor der Montage zu einem Block zusammengefasst werden können.

Weitere vorteilhafte ausgestaltende Merkmale sind Gegenstand der Unteransprüche.

Wenn gleich das Widerlager in bekannter Weise an beliebiger Stelle der Führungsschiene mit der Führungsschiene verspannt werden kann, kann es aufgrund vorgegebener baulicher Maßnahmen zu einer kleineren oder größeren Beabstandung zwischen dem Gleitstück einerseits und dem Widerlager andererseits in der Verriegelungsposition kommen. In Ausgestaltung der Erfindung wird deshalb vorgeschlagen, dass der Gleitstückadapter lösbar mit dem Gleitstück verbunden ist; dies beinhaltet die Möglichkeit, das Gleitstück jeweils mit einem Gleitstückadapter passender Länge zu versehen und somit unterschiedliche Abstände zum Widerlager auszugleichen.

Das Widerlager ist nach einem weiteren Merkmal der Erfindung mehrschichtig aufgebaut, d. h. es besteht aus mehreren übereinander angeordneten einzelnen Platten. Die obere Platte bildet dabei eine dem Steg der Führungsschiene benachbarte, die Lagerausnehmung für die Kugel aufweisende Grundplatte, so dass zwischen der Grundplatte und dem Steg der Führungsschiene ein Freiraum für den Durchtritt des Gleitstückadapters angeordnet ist. Der Freiraum ist in seiner Höhe dabei so bemessen, dass die Kugel die Kugelaufnahme in der Grundplatte nicht verlassen kann. Alternativ kann eine Ankröpfung oder dergleichen an der Grundplatte vorgesehen sein, welche die Kugel um mehr als ihren halben Durchmesser umschließt und so unverlierbar in der Lagerausnehmung hält.

Der mehrschichtige Aufbau des Widerlagers besteht aus einer die Lagerausnehmung für die Kugel aufweisende Grundplatte, wenigstens einer Zwischenplatte und einer Deckplatte. Aus Gründen der Fertigungstechnik gelangen bevorzugt zwei kongruente Zwischenplatten zur Anwendung.

Zusätzlich zur Lagerausnehmung für die Kugel weist die Grundplatte zwecks Verspannung des Widerlagers in der Führungsschiene zwei Gewindebohrungen für die Aufnahme von Einspannschrauben auf. Das gesamte Widerlager besteht somit hinsichtlich seines Aufbaues aus einzelnen, prinzipiell gleichen Platten, die lediglich unterschiedliche Bohrungen, d. h. Durchgangsbohrungen bzw. Gewindebohrungen aufweisen, wobei die Zwischenplatte bzw. die Zwischenplatten zwei Durchgangsbohrungen für den Durchtritt der Einspannschrauben aufweist, bzw. aufweisen.

Nach einem besonderen Merkmal der Erfindung weisen die Zwischenplatte bzw. die Zwischenplatten eine durch die Grundplatte einerseits und die Deckplatte andererseits verschließbare Lagerkammer für die Aufnahme der die Kugel beaufschlagende Rückstellfeder auf. Die in der Zwischenplatte angeordnete Lagerkammer ermöglicht die Anordnung einer großflächigen Feder, die zudem nach Entfernen der Deckplatte leicht auswechselbar ist. Zudem ermöglicht die Lagerung der Feder in der Lagerkammer der Zwischenplatte die Anordnung von zwei Durchgangsbohrungen in der Deckplatte für den Durchtritt der Einspannschrauben sowie die Anordnung von zwei Gewindebohrungen für die Aufnahme von die Federkraft der Rückstellfeder justierenden Einstellschrauben. Mittels der vorgenannten Einstellschrauben kann die Rückhaltekraft des Haltegliedes, d. h. der Kugel relativ zum Gleitstückadapter eingestellt werden.

Die Ausbildung der Rückstellfeder ist grundsätzlich beliebig; sie besteht bevorzugt aus einer aus einem elastisch nachgiebigen Kunststoff gebildeten Platte oder ist alternativ als Blattfeder ausgebildet.

Die Verspannung des Widerlagers in der Führungsschiene erfolgt durch die vorerwähnten, eine Gewindebohrung der Grundplatte durchfassenden Einspannschrauben, die sich am Steg der Führungsschiene abstützen. Die die untere Platte des Widerlagers bildende Deckplatte liegt dabei an einer an dem unteren offenen Querschnitt der Führungsschiene angeordneten Vorsprung gebildeter Schulter der Führungsschiene an.

Die lösbare Verbindung des bevorzugt aus einem geeigneten Kunststoff gebildeten Gleitstückadapters mit dem Gleitstück erfolgt bevorzugt über am Gleitstückadapter angeordneten Nuten, in welche kraftschlüssig am Gleitstück angeordnete Vorsprünge eingreifen.

Die Erfindung wird nachfolgend anhand eines Ausführungsbeispieles näher erläutert.

Es zeigen:
- Figur 1:: Einen vertikalen Längsschnitt durch die Feststellvorrichtung.
- Figur 2:: Eine Ansicht in Pfeilrichtung A gemäß Figur 1, im gegenüber Figur 1 verkleinerten Maßstab.
- Figur 3:: Einen Vertikalschnitt gemäß II-II nach Figur 2 im gegenüber Figur 2 vergrößerten Maßstab.
- Figur 4 - 6:: Die Grundplatte, Zwischenplatte und Deckplatte der Feststellvorrichtung in Draufsicht.
- Figur 7:: Eine Draufsicht auf den Gleitstückadapter.

Figur 1 zeigt eine Führungsschiene 2, die nach unten offen und im Querschnitt C-förmig ausgebildet ist. Auf der Innenseite eines Steges 12 der Führungsschiene 2 befindet sich ein Freiraum 15, in dem die Feststellvorrichtung 1 angeordnet ist. Die Feststellvorrichtung 1 besteht im Wesentlichen aus einem in der Führungsschiene 2 verspannten Widerlager 3 und einem mit dem Widerlager 3 zusammenwirkenden Gleitstück 4. Das Gleitstück 4 ist über einen Schwenkarm 5 mit einem nicht dargestellten, beispielsweise an einem Türflügel angeordneten Türschließer verschiebbar verbunden. Das im Ausführungsbeispiel in noch zu erläuternder Weise mehrschichtig aufgebaute Widerlager 3 besteht aus einer Grundplatte 14, zwei Zwischenplatten 16 und einer Deckplatte 17, wobei die Grundplatte 14 eine Lagerausnehmung 13 für die Aufnahme eines Haltegliedes 6 aufweist, welches als Kugel 7 ausgebildet ist. Die Kugel 7 wird unterseitig von einer Rückstellfeder 8 beaufschlagt, die in Figur 1 als elastische Platte 24 dargestellt ist. Die Rückstellkraft der Feder 8 kann mittels Einstellschrauben 23 justiert werden, welche mittels Gewindebohrungen 22 in der Deckplatte 17 verstellbar sind. Figur 1 zeigt die Feststellvorrichtung 1 in entriegelter Position. Bei einer Bewegung des Gleitstückes 4 in der Bildebene nach links, überläuft ein lösbar mit dem Gleitstück 4 verbundener Gleitstückadapter 9 mit seiner Anlaufschräge 10 die Kugel 7 und drückt sie gegen die Kraft der Rückstellfeder 8 in der Bildebene nach unten, bis eine Ausnehmung 11 im Gleitstückadapter 9 mit der Kugel 7 verrastet.

Figur 2 und 3 zeigt den nach unten offenen und C-förmigen Querschnitt der Führungsschiene 2, die damit den Freiraum 15 für die Feststellvorrichtung 1 schafft. Das Halteglied 6 in Form einer Kugel 7 ist teilweise in der Grundplatte 14 angeordnet und wird durch eine Rückstellfeder 8 in Form einer Platte nach oben gedrückt bzw. getragen. In der Deckplatte 17 sind Durchgangsbohrungen 20 für die Einspannschrauben 19 angeordnet, die ausweislich Figur 3 sowohl die Deckplatte 17 als auch die Zwischenplatte 16 durchfassen. Die Einspannschrauben 19 sind in Gewindebohrungen 18 in der Grundplatte 14 eingeschraubt und stützen sich an der Innenseite des Steges 12 der Führungsschiene 2 ab. Die gegenüberliegende Verspannung des Widerlagers 3 erfolgt durch die Deckplatte 17, die sich an einer Schulter 26 eines Vorsprungs 25 der Führungsschiene 2 abstützt. Figur 3 zeigt ebenfalls den zwischen der Grundplatte 14 und der Führungsschiene 2 vorhandenen Freiraum 15, in dem der Gleitstückadapter 9 geführt ist.

Die Figuren 4 bis 6 zeigen mit Figur 4 die Grundplatte 14 mit der mittig angeordneten Kugelaufnahme 13 und den Gewindebohrungen 18 für die Aufnahme der Einspannschrauben 19 (aus Fig. 3), mit Figur 5 eine der beiden Zwischenplatten 16 mit der Lagerkammer 21 für die Aufnahme der Rückstellfeder 8 und den Durchgangsbohrungen 20 für die Einspannschrauben 19 sowie mit Figur 6 die Deckplatte 17 mit den Durchgangsbohrungen 20 für die Einspannschrauben 19 und die Gewindebohrungen 22 für die Einstellschrauben 23 zur Justierung der Federkraft.

Gemäß der Draufsicht nach Figur 7 auf dem Gleitstückadapter 9 weist dieser im Bereich seiner Außenkonturen Nuten 27 auf, die mit entsprechenden nicht dargestellten Vorsprüngen am Gleitstück 4 (aus Fig.1) korrespondieren, was eine leichte Auswechselbarkeit des Gleitstückadapters 9 begünstigt. Die Ausnehmung 11 dient zur wenigstens teilweisen Aufnahme der Kugel 7.

### Bezugszeichenlisten

- 1: Feststellvorrichtung
- 2: Führungsschiene
- 3: Widerlager
- 4: Gleitstück
- 5: Schwenkarm
- 6: Halteglied
- 7: Kugel
- 8: Rückstellfeder
- 9: Gleitstückadapter
- 10: Anlaufschräge
- 11: Ausnehmung
- 12: Steg der Führungsschiene
- 13: Lagerausnehmung
- 14: Grundplatte
- 15: Freiraum
- 16: Zwischenplatte
- 17: Deckplatte
- 18: Gewindebohrungen
- 19: Einspannschrauben
- 20: Durchgangsbohrungen
- 21: Lagerkammer
- 22: Gewindebohrungen
- 23: Einstellschrauben
- 24: Platte
- 25: Vorsprung
- 26: Schulter
- 27: Nuten
- A: Pfeilrichtung

## Patentansprüche

1. Feststellvorrichtung (1) für ein mit einem Türschließer ausgestatteten Türflügel einer Tür, wobei der Türschließer ein Gleitschienentürschließer ist, der einen Schwenkarm (5) umfasst, der einerends an der Abtriebswelle des Türschließers angeordnet ist und anderenends drehgelagert an einem Gleitstück (4) befestigt ist, das verschiebbar in einer im Querschnitt etwa C-förmigen, nach unten offenen Führungsschiene (2) längs verschiebbar angeordnet ist, wobei das Gleitstück (4) mittels eines Gleitstückadapters auf ein an der Führungsschiene (2) festlegbares Widerlager (3) wirkt, welches ein überschiebbares, selbsttätig nachgebend und rückstellendes Halteglied (6) aufweist, **dadurch gekennzeichnet, dass** das Halteglied (6) eine von einer Rückstellfeder (8) vertikal beaufschlagte Kugel (7) ist und der Gleitstückadapter (9) eine die Kugel (7) überlaufende Anlaufschräge (10) und eine mit der Kugel (7) verrastbare Ausnehmung (11) aufweist.

2. Feststellvorrichtung nach Anspruch 1, **dadurch gekennzeichnet, dass** das Widerlager (3) eine dem Steg (12) der im Querschnitt C-förmigen Führungsschiene (2) benachbarte, eine Lagerausnehmung (13) für die Kugel (7) aufweisende Grundplatte (14) aufweist und das zwischen der Grundplatte (14) und dem Steg (12) der Führungsschiene (2) ein Freiraum (15) für den Durchtritt des Gleitstückadapters (9) angeordnet ist.

3. Feststellvorrichtung nach Anspruch 1, **dadurch gekennzeichnet, dass** das Widerlager (3) mehrschichtig aufgebaut ist.

4. Feststellvorrichtung nach Anspruch 2, **dadurch gekennzeichnet, dass** das Widerlager (3) aus einer die Lagerausnehmung (13) für die Kugel (7) aufweisenden Grundplatte (14), wenigstens einer Zwischenplatte (16) und einer Deckplatte (17) besteht.

5. Feststellvorrichtung nach einem der Ansprüche 1 bis 4, **dadurch gekennzeichnet, dass** die Grundplatte (14) die Lagerausnehmung (13) für die Kugel (7) und zwei Gewindebohrungen (18) für die Aufnahme von Einspannschrauben (19) aufweist.

6. Feststellvorrichtung nach Anspruch 5, **dadurch gekennzeichnet, dass** jede Zwischenplatte (16) zwei Durchgangsbohrungen (20) für den Durchtritt der Einspannschrauben (19) aufweist.

7. Feststellvorrichtung nach Anspruch 4, **dadurch gekennzeichnet, dass** jede Zwischenplatte (16) eine einerseits durch die Grundplatte (14) und andererseits durch die Deckplatte (17) verschließbare Lagerkammer (21) für die Aufnahme der die Kugel (7) beaufschlagenden Rückstellfeder (8) aufweist.

8. Feststellvorrichtung nach Anspruch 4, **dadurch gekennzeichnet, dass** in der Deckplatte (17) zwei Durchgangsbohrungen (20) für den Durchtritt der Einspannschrauben (19) und zwei Gewindebohrungen (22) für die Aufnahme von der Federkraft der Rückstellfeder (8) justierenden Einstellschrauben (23) angeordnet sind.

9. Feststellvorrichtung nach einem der Ansprüche 1 bis 8, **dadurch gekennzeichnet, dass** die Rückstellfeder (8) aus einer aus einem elastisch nachgiebigen Kunststoff gebildeten Platte (24) besteht.

10. Feststellvorrichtung nach einem der Ansprüche 1 bis 8, **dadurch gekennzeichnet, dass** die Rückstellfeder (8) als Blattfeder ausgebildet ist.

11. Feststellvorrichtung nach einem der Ansprüche 4 bis 8, **dadurch gekennzeichnet, dass** die Deckplatte (17) an einer an dem unteren offenen Querschnitt der Führungsschiene (2) angeordneten Vorsprung (25) gebildeten Schulter (26) der Führungsschiene (2) anliegt.

12. Feststellvorrichtung nach Anspruch 1, **dadurch gekennzeichnet, dass** der Gleitstückadapter (9) lösbar mit dem Gleitstück (4) verbunden ist.
